# EUROPÄISCHE PATENTSCHRIFT

(11) **EP 3 690 325 B1**
(45) Veröffentlichungstag und Bekanntmachung des Hinweises auf die Patenterteilung: **31.05.2023**
(21) Anmeldenummer: 20152910.4
(22) Anmeldetag: 21.01.2020
(51) Int. Cl.: F24D 3/10

(54) **BEFÜLLVORRICHTUNG FÜR KOMBIHEIZGERÄTE**
FILLING DEVICE FOR COMBINED HEATERS
DISPOSITIF DE REMPLISSAGE POUR APPAREILS DE CHAUFFAGE COMBINÉS

(30) Priorität: 22.01.2019 TR 201900987
(43) Veröffentlichungstag der Anmeldung: 05.08.2020
(73) Patentinhaber: Bosch Termoteknik Isitma ve Klima Sanayi Ticaret Anonim Sirketi, 45030 Manisa (TR)
(72) Erfinder: Pekguzelsu, Mustafa, 45030 Manisa (TR); Erdogan, Hasan Cosan, 45030 Manisa (TR); Kirgiz, Saim, 45030 Manisa (TR); Daglioz, Ozkan, 45030 Manisa (TR); Korkmaz, Caglar, 45030 Manisa (TR); Ozer, Kerem, 45030 Manisa (TR)
(74) Vertreter: Bee, Joachim

(56) Entgegenhaltungen:
- DE-A1-102012 106 957
- GB-A- 1 409 035
- GB-A- 2 448 670
- GB-A- 2 545 847
- GB-A- 2 546 322

## Beschreibung

### TECHNISCHES GEBIET

Die Erfindung betrifft eine Befülleinrichtung für Kombiheizgeräte, aufweisend eine Trinkwasserleitung, eine der erwähnten Trinkwasserleitung durch einen Hals verbundene Zentralheizleitung, ein in der erwähnten Zentralheizleitung vorgesehenes Zentralheizleitungsventil und eine an der Zentralheizleitung oder der Trinkwasserleitung vorgesehene Auslassöffnung.

### STAND DER TECHNIK

Bei Kombiheizgeräten werden Trenner eingesetzt, um den Rückfluss von Heizungswasser in der Zentralheizleitung während der Einspeisung des Leitungswassers in die Zentralheizleitung zu verhindern. Dabei befinden sich je ein Ventil in der Trinkwasserleitung und der Zentralheizleitung, die einen Einweg-Wasserfluss ermöglichen. Zusätzlich wird bei einem Ausfall des Ventils auf der Seite der Zentralheizleitung dafür gesorgt, dass das Wasser aus einer Auslassöffnung herausgelassen wird. Dabei wird ein verschiebbares Modul, dem das trinkwasserleitungsseitig vorgesehene Ventil bei der Befüllung verbunden ist, verschoben und verschließt die Auslassöffnung. Damit der erwähnte Aufbau funktioniert, muss das verschiebbare Modul horizontal positioniert sein. Dabei entsteht eine Einschränkung hinsichtlich der Ausführung.

In der Patentschrift GB1409035 wird eine Vorrichtung mit einem Dreiwegeventil zur Wasserbefüllung der Zentralheizleitung offenbart.

Die GB2546322A offenbart eine Vorrichtung zum Spülen und Entkalken eines Systems zum Anschluss zwischen zwei Leitungen mit einem Ventil zum Öffnen und Schließen eines Spülanschlusses.

### KURZE BESCHREIBUNG DER ERFINDUNG

Die vorliegende Erfindung betrifft eine Befülleinrichtung für Kombiheizgeräte, um die oben genannten Nachteile zu beseitigen und dem einschlägigen technischen Gebiet neue Vorteile zu bringen.

Eine Aufgabe der Erfindung ist, eine Befülleinrichtung mit einer verbesserten Funktionssicherheit und einer erhöhten Gestaltungsfreiheit bereitzustellen.

Um alle oben genannten und unten detailliert beschriebenen Aufgaben zu erfüllen, handelt es sich bei der Erfindung um eine Befülleinrichtung für Kombiheizgeräte mit einer Trinkwasserleitung, einer der erwähnten Trinkwasserleitung durch einen Hals verbundene Zentralheizleitung, einem zur Wasserbefüllung der erwähnten Zentralheizleitung vorgesehenen Zentralheizleitungsventil und einer an der Zentralheizleitung oder der Trinkwasserleitung vorgesehenen Auslassöffnung. Dementsprechend weist es ein Kontrollelement auf, das so konfiguriert ist, dass in einer Betriebsposition der Hals geschlossen ist, um den Wasserdurchgang von der Trinkwasserleitung zur Zentralheizleitung zu verhindern, und die Auslassöffnung offen ist, um den Wasserdurchgang durch die Auslassöffnung zu ermöglichen, dass in einer Befüllposition der Hals offen ist, um den Wasserdurchgang von der Trinkwasserleitung zur Zentralheizleitung zu ermöglichen, und die Auslassöffnung geschlossen ist, um den Wasserdurchgang durch die Auslassöffnung zu verhindern. Somit wird ein Aufbau bereitgestellt, indem sichergestellt wird, dass die Auslassöffnung während des Betriebs immer offen ist, und gleichzeitig ein kompakter Aufbau erhalten, in der das Füllventil und der Trenner ineinander integriert sind. Der Hals erstreckt sich koaxial zu der Trinkwasserleitung, und das Kontrollelement ist in Form eines Bolzens vorgesehen, der sich durch die Auslassöffnung zumindest teilweise in den Hals erstreckt.

In einer möglichen Ausführungsform der Erfindung erstreckt sich der Hals koaxial zu der Auslassöffnung und der Trinkwasserleitung, und das Kontrollelement ist in Form eines Bolzens vorgesehen, der sich zumindest teilweise in Richtung des Halses, der Auslassöffnung und der Trinkwasserleitung erstreckt. Somit können der Hals und die Auslassöffnung durch die lineare Bewegung des Kontrollelements geöffnet und geschlossen werden.

In einer möglichen Ausführungsform der Erfindung ist vorgesehen, dass sich das Kontrollelement zumindest teilweise von der Auslassöffnung nach außen erstreckt. Somit kann das Kontrollelement vom Benutzer leicht bedient werden.

In einer möglichen Ausführungsform der Erfindung ist mindestens eine Feder in der Trinkwasserleitung vorgesehen, welche das Kontrollelement zwingt, sich in der Betriebsposition zu halten. Somit wird sichergestellt, dass die Auslassöffnung stets offen bleibt.

In einer möglichen Ausführungsform der Erfindung ist mindestens ein Dichtungselement am Kontrollelement vorgesehen. Dies verhindert Leckagen aus der Umgebung des Kontrollelements.

In einer möglichen Ausführungsform der Erfindung sind zwei Dichtungselemente zur Abdichtung jeweils zwischen dem Kontrollelement und dem Hals und zwischen dem Kontrollelement und der Auslassöffnung vorgesehen. Somit ist sichergestellt, dass der Hals und die Auslassöffnung in erforderlichen Fällen so geschlossen werden, dass sie nicht lecken.

In einer möglichen Ausführungsform der Erfindung sind die Dichtungselemente so positioniert, dass das Kontrollelement beim Übergang von der Betriebsposition in die Wasserbefüllposition zuerst die Auslassöffnung schließt und dann den Hals öffnet. Somit wird verhindert, dass Wasser aus der Auslassöffnung beim Übergang von der Betriebsposition in die Wasserbefüllposition austritt.

In einer anderen Befülleinrichtung, die nicht Teil der Erfindung ist, ist das Kontrollelement in Form einer Kugel vorgesehen, die sich am Schnittpunkt der Trinkwasserleitung und der Zentralheizleitung befindet und in einer Achse drehbar ist, und der Hals ist am Kontrollelement so positioniert, dass eine Seite der Zentralheizleitung und die andere Seite der Trinkwasserleitung zugewandt ist, wenn sich das Kontrollelement in der Wasserbefüllposition befindet. Somit wird das Kontrollelement durch Drehen veranlasst, sich zwischen der Betriebsposition und den Wasserbefüllpositionen zu bewegen.

Dabei kann die Auslassöffnung bei der Betriebsposition des Kontrollelements so positioniert sein, dass eine Seite des Halses der Zentralheizleitung, die andere Seite der Auslassöffnung zugewandt ist. Somit wird gewährleistet, dass die Auslassöffnung bei der Betriebsposition offen bleibt.

In einer möglichen Ausführungsform der Erfindung ist mindestens ein Trinkwasserleitungsventil in der Trinkwasserleitung vorgesehen. Somit wird eine zusätzliche Maßnahme ergriffen, um Leckagen zu verhindern.

In einer möglichen Ausführungsform der Erfindung ist mindestens ein dem Kontrollelement verbundenes Steuerelement vorgesehen. Somit wird dem Benutzer erleichtert, das Kontrollelement zu bedienen.

### KURZE BESCHREIBUNG DER FIGUREN

Figur 1 zeigt eine repräsentative Darstellung des Betriebszustandes einer repräsentativen Ausführungsform der erfindungsgemäßen Befülleinrichtung.
Figur 2 zeigt eine repräsentative Darstellung einer repräsentativen Ausführungsform der erfindungsgemäßen Befülleinrichtung beim Übergang von der Betriebsposition in die Befüllposition.
Figur 3 zeigt eine repräsentative Darstellung einer repräsentativen Ausführungsform der erfindungsgemäßen Befülleinrichtung bei der Wasserbefüllung.
Figur 4 zeigt eine repräsentative Darstellung des Betriebszustandes einer Befülleinrichtung, die nicht Gegenstand der Erfindung ist.
**Figur 5** **zeigt eine repräsentative Darstellung einer** Befülleinrichtung, die nicht Gegenstand der Erfindung ist, bei der Wasserbefüllung.

### DETAILLIERTE BESCHREIBUNG DER ERFINDUNG

In dieser detaillierten Beschreibung wird die erfindungsgemäße Befülleinrichtung durch Beispiele erläutert, die nur zum besseren Verständnis des Gegenstandes dienen und keine einschränkende Wirkung haben.

Die erfindungsgemäße Befülleinrichtung weist eine an die Wasserleitung anschließbare Trinkwasserleitung (10) zur Wasserbefüllung des Kombiheizgerätes und eine Zentralheizleitung (20) zur Wasserbefüllung der Heizkörper auf. An der Zentralheizleitung (20) ist ein Zentralheizleitungsventil (40) vorgesehen. Das erwähnte Zentralheizleitungsventil (40) verhindert den Rückfluss des zu der Zentralheizleitung (20) geleiteten Wassers. Außerdem ist mindestens eine Auslassöffnung (90) vorgesehen, um bei einer Störung des Zentralheizleitungsventils (40) oder, wenn der Druck in der Zentralheizleitung (20) größer ist als der Druck in der Trinkwasserleitung (10), das Ablassen von Wasser zu ermöglichen. Die erwähnte Auslassöffnung (90) kann auf der Seite der Zentralheizleitung (20), auf der Seite der Trinkwasserleitung (10) oder um einen Hals (50) herum, der in einem Abschnitt, in dem sich die beiden treffen, definiert ist, vorgesehen sein.

Die erfindungsgemäße Befülleinrichtung weist ein zwischen der Trinkwasserleitung (10) und der Zentralheizleitung (20) angeordnetes Kontrollelement (60) auf. Das erwähnte Kontrollelement (60) kann in eine Betriebsposition (I) gebracht werden, in der die Befülleinrichtung normal arbeitet, und in eine Wasserbefüllposition (II) gebracht werden, in der Wasser von der Trinkwasserleitung (10) zur Zentralheizleitung (20) geführt wird. Dem erwähnten Kontrollelement (60) ist ein Steuerelement (70)verbunden. Bei der erfindungsgemäßen Befülleinrichtung wirkt dieses Steuerelement (70) hauptsächlich als Füllventil des Kombiheizgerätes. Das Kontrollelement (60) ist so konfiguriert, dass in der Betriebsposition (I) der Hals (50) geschlossen ist, um den Wasserdurchgang von der Trinkwasserleitung (10) zur Zentralheizleitung (20) zu verhindern, und die Auslassöffnung (90) offen ist, um den Wasserdurchgang zu ermöglichen, und dass in der Wasserbefüllposition (II) der Hals (50) offen ist, um den Wasserdurchgang von der Trinkwasserleitung (10) zur Zentralheizleitung (20) zu ermöglichen, und die Auslassöffnung (90) geschlossen ist, um den Wasserdurchgang zu verhindern.

Wie den Figuren 1, 2 und 3 entnommen werden kann, erstrecken sich die Trinkwasserleitung (10) und die Zentralheizleitung (20) in einer möglichen Ausführungsform der Erfindung so, dass sie sich überschneiden. Außerdem erstreckt sich die Auslassöffnung (90) koaxial zu der Trinkwasserleitung (10). Mit anderen Worten verbindet sich die Trinkwasserleitung (10) mit der Auslassöffnung (90) und mündet mit ihr zusammen aus. Bei der erwähnten Ausführungsform ist der Hals (50) in der Trinkwasserleitung (10) als ein Abschnitt vorgesehen, der zumindest teilweise verengt wird. Das Kontrollelement (60) erstreckt sich teilweise in die Trinkwasserleitung (10) durch die Auslassöffnung(90) und den Hals (50). Ein Ende des Kontrollelements (60) ragt aus der Auslassöffnung (90) heraus und ist mit einem Steuerelement (70) verbunden. Am anderen Ende des Kontrollelements (60), das in der Trinkwasserleitung (10) verbleibt, befindet sich ein Kopfteil (62), das als Vorsprung vorgesehen ist. Zwischen dem erwähnten Kopfteil (62) und einer in der Trinkwasserleitung (10) vorgesehenen Stufe (11) ist mindestens eine Feder (80) eingeklemmt. Die erwähnte Feder (80) versucht ständig, das Kontrollelement (60) in die Trinkwasserleitung (10) zu drücken. Bei der erwähnten Ausführungsform wird das Kontrollelement (60) durch den auf dem Steuerelement (70) beaufschlagten Antrieb zwischen der Betriebsposition (I) und der Wasserbefüllposition (II) verschoben. Beim Übergang von der Betriebsposition (I) in die Wasserbefüllposition (II) wird die Feder (80) zusammengedrückt. In der in Fig. 1 gezeigten Betriebsposition (I) verschließt mindestens ein am Kontrollelement (60) vorgesehenes Dichtungselement (61) den Hals (50), um einen Wasserdurchtritt zu verhindern. Dabei verbleibt ein weiteres am Kontrollelement (60) vorgesehenes Dichtungselement (61) am Schnittpunkt der Trinkwasserleitung (10) und der Zentralheizleitung (20). Somit verhindert das Dichtungselement (61) den Wasserdurchtritt durch die Auslassöffnung (90) nicht. Auf diese Weise wird bei einem Defekt am Zentralheizleitungsventil (40) in der Betriebsposition (I) das Wasser aus der Auslassöffnung (90) herausgelassen.

Wie der Figur 2 entnommen werden kann, wird die Feder (80) zusammengedrückt, wenn das Kontrollelement (60) beim Übergang von der Betriebsposition (I) in die Wasserbefüllposition (II) vom Steuerelement (70) gezogen wird. Dabei verschließt eines der Dichtungselemente (61) die Auslassöffnung (90), während das andere Dichtungselement (61) den Hals (50) weiterhin verschließt.

Wie der Figur 3 entnommen werden kann, verschließt eines der Dichtungselemente (61) die Auslassöffnung (90) und verhindert den Wasserdurchgang, wenn das Kontrollelement (60) in die Wasserbefüllposition (II) geschaltet wird, während das andere Dichtungselement (61) aus dem Hals (50) austritt und den Hals (50) öffnet und so den Wasserdurchgang erlaubt. Somit wird für den Wasserdurchgang von der Trinkwasserleitung (10) zur Zentralheizleitung (20) gesorgt.

Bei der erwähnten Ausführungsform ist optional ein Trinkwasserleitungsventil (30) in der Trinkwasserleitung (10) vorgesehen. Mit anderen Worten kann die erfindungsgemäße Befülleinrichtung auch ohne das Trinkwasserleitungsventil (30) arbeiten.

Wie den Figuren 4 und 5 entnommen werden kann, ist in einer nichterfindungsgemäßen Befülleinrichtung das Kontrollelement (60)in einer hauptsächlich kugelförmigen Form am Schnittpunkt der Trinkwasserleitung (10) und der Zentralheizleitung (20) vorgesehen. In der erwähnten Ausführungsform ist das Kontrollelement (60) mit einer Rotationsfreiheit um eine Achse versehen. Durch ein dem Kontrollelement (60) verbundenes Steuerelement (70) kann mit der aufgebrachten Kraft für eine Drehung des Steuerelements (60) gesorgt werden. Durch die zwischen der Außenwand des Kontrollelements (60) sowie der Zentralheizleitung (20) und der Trinkwasserleitung (10) vorgesehenen Dichtungselemente (61) wird der Wasserdurchtritt von außerhalb des Kontrollelements (60) verhindert. In der erwähnten Ausführungsform ist der Hals (50) in Form eines Kanals vorgesehen, der durch das Kontrollelement (60) verläuft.

Wie der Figur 4 entnommen werden kann, ist in der erwähnten Ausführungsform ein Ende des Halses (50) zur Zentralheizleitung (20) hin und das andere Ende zur Auslassöffnung (90) hin offen, wenn sich das Kontrollelement (60) in der Betriebsposition befindet. Somit verläuft das eingeleitete Wasser bei einem Defekt an der Zentralheizleitung (20) vorgesehenen Zentralheizleitungsventil (40) durch den Hals und wird aus der aus der Auslassöffnung (90) herausgelassen.

Wenn das Kontrollelement (60) um einen vorbestimmten Grad gedreht wird, öffnet sich ein Ende des Halses (50) zur Trinkwasserleitung (10) hin und das andere Ende zur Zentralheizleitung (20) hin, wie der Figur 5 entnommen werden kann. Mit anderen Worten gelangt das Wasser über den Hals (50) von der Trinkwasserleitung (10) zur Zentralheizleitung (20), wenn das Kontrollelement (60) gedreht und in die Wasserbefüllposition (II) geschaltet wird.

Bei der erfindungsgemäßen Befülleinrichtung sind das als Steuerelement definierte Füllventil und der Trenner ineinander integriert. Mit anderen Worten funktioniert das Füllventil auch alsTrenner.

Zusätzlich wird die Notwendigkeit des horizontalen Verbindens der Trinkwasserleitung (10) und der Zentralheizleitung (20), die sich wegen den Trennern im Stand der Technik ergibt, dank der erwähnten Ausführungsformen der erfindungsgemäßen Befüllvorrichtung beseitigt und Gestaltungsfreiheit wird beschaffen. Mit anderen Worten können die Trinkwasserleitung (10) und die Zentralheizleitung (20) je nach Bedarf vertikal oder in unterschiedlichen Winkeln zueinander verbunden werden.

Der Schutzumfang der Erfindung ist in den beigefügten Ansprüchen dargelegt und in keiner Weise auf diejenigen beschränkt, die in der detaillierten Beschreibung zum Zwecke der Veranschaulichung erläutert wurden. Es ist offensichtlich, dass ein technischer Fachmann im Lichte der vorstehenden Beschreibungen ähnliche Ausführungsformen erstellen kann, ohne vom Hauptgegenstand der Erfindung abzuweichen.

### BEZUGSZEICHEN

- 10: Trinkwasserleitung
11 Stufe
- 20: Zentralheizleitung
- 30: Trinkwasserleitungsventil
- 40: Zentralheizungsventil
- 50: Hals
- 60: Kontrollelement
61 Dichtungselement
62 Kopfteil
- 70: Steuerelement
- 80: Feder
- 90: Auslassöffnung

- (I): Betriebsposition
- (II): Wasserbefüllposition

## Patentansprüche

1. Eine Befülleinrichtung für Kombiheizgeräte aufweisend eine Trinkwasserleitung (10), eine durch einen Hals (50) der erwähnten Trinkwasserleitung (10) verbundene Zentralheizleitung (20),
ein Zentralheizleitungsventil (40) zur Befüllung der erwähnten Zentralheizleitung (20) und
eine an der Zentralheizleitung (20) oder der Trinkwasserleitung (10) vorgesehene Auslassöffnung (90), wobei die Befülleinrichtung ein Kontrollelement (60) aufweist, das so konfiguriert ist, dass in einer Betriebsposition (I) der Hals (50) geschlossen ist, um den Wasserdurchgang von der Trinkwasserleitung (10) zur Zentralheizleitung (20) zu verhindern, und die Auslassöffnung (90) offen ist, um den Wasserdurchgang durch die Auslassöffnung (90) zu ermöglichen,
dass in einer Wasserbefüllposition (II) der Hals (50) offen ist, um den Wasserdurchgang von der Trinkwasserleitung (10) zur Zentralheizleitung (20) zu ermöglichen, und die Auslassöffnung (90) geschlossen ist, um den Wasserdurchgang durch die Auslassöffnung (90) zu verhindern,
**dadurch gekennzeichnet, dass** sich der Hals (50) koaxial zu der Trinkwasserleitung (10) erstreckt, und dass das Kontrollelement (60) in Form eines Bolzens vorgesehen ist, der sich durch die Auslassöffnung (90) zumindest teilweise in den Hals erstreckt.

2. Eine Befülleinrichtung nach Anspruch 1, **dadurch gekennzeichnet, dass** sich das Kontrollelement (60) zumindest teilweise von der Auslassöffnung (90) nach außen erstreckt.

3. Eine Befülleinrichtung nach Anspruch 1 oder 2, **dadurch gekennzeichnet, dass** sich das Kontrollelement (60) zumindest teilweise in die Trinkwasserleitung (10) erstreckt, und dass mindestens eine dem Kontrollelement (60) verbundene Feder (80) vorgesehen ist, welche das Kontrollelement (60) zwingt, sich in der Betriebsposition (I) zu halten.

4. Eine Befülleinrichtung nach einem der vorangehenden Ansprüche, **dadurch gekennzeichnet, dass** mindestens ein Dichtungselement (61) am Kontrollelement (60) vorgesehen ist.

5. Eine Befülleinrichtung nach Anspruch 4, **dadurch gekennzeichnet, dass** jeweils zwei Dichtungselemente (61) zur Abdichtung zwischen Kontrollelement (60) und Hals (50) und zwischen Kontrollelement (60) und Auslassöffnung (90) vorgesehen sind.

6. Eine Befülleinrichtung nach Anspruch 5, **dadurch gekennzeichnet, dass** die Dichtungselemente (61) so positioniert sind, dass das Kontrollelement (60) beim Übergang von der Betriebsposition (I) in die Wasserbefüllsposition (II) zuerst die Auslassöffnung (90) verschließt und dann den Hals (50) öffnet.

7. Eine Befülleinrichtung nach einem der vorangehenden Ansprüche, **dadurch gekennzeichnet, dass** mindestens ein Trinkwasserleitungsventil (30) in der Trinkwasserleitung (10) vorgesehen ist.

8. Eine Befülleinrichtung nach Anspruch 7, **dadurch gekennzeichnet, dass** das erwähnte Trinkwasserleitungsventil (30) ein Einwegventil ist.

9. Eine Befülleinrichtung nach einem der vorangehenden Ansprüche, **dadurch gekennzeichnet, dass** das erwähnte Zentralheizleitungsventil (40) ein Einwegventil ist.

10. Eine Befülleinrichtung nach einem der vorangehenden Ansprüche, **dadurch gekennzeichnet, dass** mindestens ein dem Kontrollelement (60) verbundenes Steuerelement (70) vorgesehen ist.

## Claims

1. Filling device for combination heaters, having a drinking-water line (10), having a central-heating line (20) which is connected by a neck (50) to said drinking-water line (10),
having a central-heating-line valve (40) for filling of said central-heating line (20), and
having an outlet opening (90) which is provided at the central-heating line (20) or at the drinking-water line (10), wherein the filling device has a control element (60) which is configured in such a way that, in an operating position (I), the neck (50) is closed in order to prevent the through-passage of water from the drinking-water line (10) to the central-heating line (20), and the outlet opening (90) is open in order to allow the through-passage of water through the outlet opening (90),
that, in a water-filling position (II), the neck (50) is open in order to allow the through-passage of water from the drinking-water line (10) to the central-heating line (20), and the outlet opening (90) is closed in order to prevent the through-passage of water through the outlet opening (90),
**characterized in that** the neck (50) extends coaxially with respect to the drinking-water line (10), and **in that** the control element (60) is provided in the form of a pin which extends at least partially into the neck through the outlet opening (90).

2. Filling device according to Claim 1, **characterized in that** the control element (60) extends at least partially to the outside from the outlet opening (90).

3. Filling device according to Claim 1 or 2, **characterized in that** the control element (60) extends at least partially into the drinking-water line (10), and **in that** provision is made of at least one spring (80) which is connected to the control element (60) and which forces the control element (60) to remain in the operating position (I).

4. Filling device according to one of the preceding claims, **characterized in that** provision is made of at least one seal element (61) on the control element (60).

5. Filling device according to Claim 4, **characterized in that** provision is made of in each case two seal elements (61) for sealing between control element (60) and neck (50) and between control element (60) and outlet opening (90).

6. Filling device according to Claim 5, **characterized in that** the seal elements (61) are positioned in such a way that, during the changeover from the operating position (I) into the water-filling position (II), the control element (60) firstly closes the outlet opening (90) and then opens the neck (50).

7. Filling device according to one of the preceding claims, **characterized in that** provision is made of at least one drinking-water-line valve (30) in the drinking-water line (10).

8. Filling device according to Claim 7, **characterized in that** said drinking-water valve (30) is a one-way valve.

9. Filling device according to one of the preceding claims, **characterized in that** said central-heating-line valve (40) is a one-way valve.

10. Filling valve according to one of the preceding claims, **characterized in that** provision is made of at least one controlling element (70) connected to the control element (60).

## Revendications

1. Dispositif de remplissage pour des appareils de chauffage combinés, présentant une conduite d'eau potable (10), une conduite de chauffage central (20) reliée par un col (50) à la conduite d'eau potable (10) mentionnée, une soupape de conduite de chauffage central (40) pour remplir la conduite de chauffage central (20) mentionnée, et
une ouverture de sortie (90) prévue sur la conduite de chauffage central (20) ou la conduite d'eau potable (10), le dispositif de remplissage présentant un élément de contrôle (60) qui est configuré de telle sorte que, dans une position de fonctionnement (I), le col (50) est fermé pour empêcher le passage de l'eau depuis la conduite d'eau potable (10) à la conduite de chauffage central (20), et l'ouverture de sortie (90) est ouverte pour permettre le passage de l'eau à travers l'ouverture de sortie (90),
que, dans une position de remplissage d'eau (II), le col (50) est ouvert pour permettre le passage de l'eau depuis la conduite d'eau potable (10) à la conduite de chauffage central (20), et l'ouverture de sortie (90) est fermée pour empêcher le passage de l'eau à travers l'ouverture de sortie (90),
**caractérisé en ce que** le col (50) s'étend coaxialement à la conduite d'eau potable (10), et **en ce que** l'élément de contrôle (60) est prévu sous la forme d'un boulon qui s'étend à travers l'ouverture de sortie (90) au moins partiellement dans le col.

2. Dispositif de remplissage selon la revendication 1, **caractérisé en ce que** l'élément de contrôle (60) s'étend au moins partiellement vers l'extérieur à partir de l'ouverture de sortie (90).

3. Dispositif de remplissage selon la revendication 1 ou 2, **caractérisé en ce que** l'élément de contrôle (60) s'étend au moins partiellement dans la conduite d'eau potable (10), et **en ce qu'**au moins un ressort (80) relié à l'élément de contrôle (60) est prévu, qui force l'élément de contrôle (60) à se maintenir dans la position de fonctionnement (I).

4. Dispositif de remplissage selon l'une quelconque des revendications précédentes, **caractérisé en ce qu'**au moins un élément d'étanchéité (61) est prévu sur l'élément de contrôle (60).

5. Dispositif de remplissage selon la revendication 4, **caractérisé en ce que** deux éléments d'étanchéité (61) sont respectivement prévus pour assurer l'étanchéité entre l'élément de contrôle (60) et le col (50) et entre l'élément de contrôle (60) et l'ouverture de sortie (90).

6. Dispositif de remplissage selon la revendication 5, **caractérisé en ce que** les éléments d'étanchéité (61) sont positionnés de telle sorte que l'élément de contrôle (60), lors du passage de la position de fonctionnement (I) à la position de remplissage d'eau (II), ferme d'abord l'ouverture de sortie (90) et ouvre ensuite le col (50).

7. Dispositif de remplissage selon l'une quelconque des revendications précédentes, **caractérisé en ce qu'**au moins une soupape de conduite d'eau potable (30) est prévue dans la conduite d'eau potable (10).

8. Dispositif de remplissage selon la revendication 7, **caractérisé en ce que** la soupape de conduite d'eau potable (30) mentionnée est une soupape à une voie.

9. Dispositif de remplissage selon l'une quelconque des revendications précédentes, **caractérisé en ce que** la soupape de conduite de chauffage central (40) mentionnée est une soupape à une voie.

10. Dispositif de remplissage selon l'une quelconque des revendications précédentes, **caractérisé en ce qu'**au moins un élément de commande (70) relié à l'élément de contrôle (60) est prévu.
